# EUROPÄISCHE PATENTANMELDUNG

(11) **EP 2 067 530 A1**
(43) Veröffentlichungstag der Anmeldung: **10.06.2009**
(21) Anmeldenummer: 07023664.1
(22) Anmeldetag: 06.12.2007
(51) Int. Cl.: B05B 12/12, B05B 13/06

(54) **Verfahren und Vorrichtung zum Einbringen eines Konservierungsmittels in Hohlräume**

(71) Anmelder: SAR Electronic GmbH, 84130 Dingolfing (DE)
(72) Erfinder: Donnermann, Axel, 33604 Bielefeld (DE)
(74) Vertreter: Müller & Schubert

(57) **Zusammenfassung**

Die Erfindung betrifft ein Verfahren und eine Vorrichtung zum Einbringen von Konservierungsmittel in Hohlräume eines Werkstückes mit einer an eine Steuerungseinrichtung (9) gekoppelten Erkennungseinrichtung (8) zur selbsttätigen Erkennung des zu bearbeitenden Baugruppentyps des Werkstückes (5) und mit einer Positioniereinrichtung (7) zum Ausrichten des Werkstückes in Bezug auf eine Auftragsvorrichtung (10).

## Beschreibung

Die Erfindung bezieht sich auf ein Verfahren nach dem Oberbegriff des Anspruches 1 und eine Vorrichtung nach dem Oberbegriff des Anspruches 9 zum Einbringen eines Konservierungsmittels in Hohlräume von Baugruppen oder Bauteilen wie beispielsweise eine Kfz-Karosserie.

Eine Einrichtung zum Konservieren von Hohlräumen einer Fahrzeugkarosserie ist in DE 10 2005 036 342 beschrieben. Diese Einrichtung umfasst einen Düsenrahmen mit daran angeordneten Sprühdüsen, die jeweils einem zu konservierenden Hohlraum zugeordnet sind, und eine Positionierungsvorrichtung zur Ausrichtung des Düsenrahmens relativ zur Karosserie. Erfindungsgemäß wird vorgeschlagen, dass die Einrichtung über ein Magazin mit mehreren unterschiedlichen Düsenrahmen sowie wenigstens einen Industrieroboter verfügt, mit dessen Arm jeweils ein Düsenrahmen durch eine Kupplung verbindbar ist. Diese Anordnung bietet durch den möglichen Austausch des Düsenrahmens eine erhöhte Flexibilität in der Serienfertigung, jedoch ist die Einrichtung bei Zufuhr unterschiedlicher Karosserietypen auf eine externe Eingabe angewiesen um die entsprechenden Anlagenparameter (wie beispielsweise die Konservierungsmittelmenge) anzupassen und einen Werkzeugwechsel durchzuführen. Die bei einem solchen Konservierungsvorgang auftretenden Bewegungen des Industrieroboters stellen eine potentielle Gefahrenquelle für das Bedienpersonal dar, überdies kommt es selbst bei gut eingestelltem Konservierungsprozess stets zu einem ungewollten Freiwerden des Konservierungsmittels in der Umgebungsluft, was die Arbeitsplatzbelastung des Personals erhöht.

Der Erfindung liegt die Aufgabe zugrunde, ein Verfahren und eine Vorrichtung der eingangs beschriebenen Art zu entwickeln, die es ermöglichen, die Konservierung durchzuführen, ohne auf eine Eingabe des Bauteiltyps von außen angewiesen zu sein.

Diese Aufgabe wird durch ein Verfahren nach Anspruch 1 und eine Vorrichtung nach Anspruch 9 gelöst.

Das erfindungsgemäße Verfahren bzw. die Vorrichtung zeichnet sich dadurch aus, dass eine Erkennung eines zu bearbeitenden Werkstückes durch eine berührungsfreie mehrdimensionale Vermessung erfolgt, und das Ergebnis dieser Vermessung an eine Steuerungseinrichtung als Grundlage für die Steuerung einer Positioniereinrichtung und die Steuerung einer Auftragsvorrichtung und des Konservierungsprozesses übergeben wird.

Die Erkennung der zu bearbeitenden Baugruppe erfolgt durch berührungsfreie mehrdimensionale Vermessung, und das Ergebnis dieser Vermessung wird an die Steuerungseinrichtung als Grundlage für die Kontrolle der Positioniereinrichtung und Steuerung der Auftragsvorrichtung und des Konservierungsprozesses übergeben. Im Vergleich zum Stand der Technik bietet das erfindungsgemäße Verfahren und die Vorrichtung durch eine automatische Bauteilerkennung eine höhere Prozesssicherheit, da durch diese Maßnahme Bedienfehler durch beispielsweise fehlerhafte Eingaben reduziert oder vermieden werden können.

Als vorteilhaft für das Erkennen des Bauteiltyps erweist sich eine berührungslose mehrdimensionale Vermessung durch wenigstens zwei voneinander unabhängige Sensoren, deren Ergebnis an die Steuerungseinheit übergeben wird, da auf diese Weise der Bauteiltyp zuverlässig durch Vergleich mit der (in der Steuerungseinheit hinterlegten) Vorgabe klassifiziert werden kann (Ansprüche 2 oder 10).

Die Sensoren sind vorteilhafterweise als optolelektronische Sensoren ausgeführt. Sehr gut hierfür geeignet sind Laser, deren Zuverlässigkeit sich in der Praxis bereits vielfach bewährt hat (Anspruch 11).

Die Vorrichtung kann von einer zumindest zeitweise allseitig geschlossenen Kabine mit Belüftungseinrichtung umgeben sein, wobei der Zugang zum Kabineninnenraum beispielsweise zum Zwecke des Werkstückwechsels durch ein Tor ermöglicht wird. Durch die Abgrenzung des Arbeitsraumes wird einerseits die Arbeitsplatzsicherheit erhöht und in Kombination mit der Belüftungseinrichtung wird zusätzlich die Beeinträchtigung des Bedien- oder Überwachungspersonals durch freiwerdendes Konservierungsmittel und Lärm minimiert. (Anspruch 12).

Das Tor ist idealerweise als Roll- oder Sektionaltor ausgebildet; dieses bietet den Vorteil
- gegenüber einem Schwingtor, dass die benötigte Grundfläche für die Vorrichtung kompakter bleibt und
- gegenüber einem Schiebetor, dass bei gleicher benötigter Grundfläche eine größere Öffnungsweite erzielbar ist (Anspruch 13).

Das Tor ist vorteilhafterweise mit einer Einrichtung versehen, die das Öffnen während des Konservierungsvorgangs verhindert, bestehend aus einer mit der Steuerungseinrichtung verbundenen Sicherungseinrichtung und einem dazugehörigen Sensor, der den Zustand des Tors signalisiert (Ansprüche 3 oder 14).

In bevorzugter Ausführung der Erfindung ist die Bauteilaufnahme der Positioniereinrichtung als Linearführung ausgestaltet und mit einer Zentriervorrichtung versehen, um eine stabile und präzise Positionierung im Arbeitsraum zu erreichen. Diese Zentriervorrichtung kann aus einem Konus bestehen, der in eine am Werkstück zum Zweck der Zentrierung vorhandene Öffnung eingreift. (Ansprüche 4 oder 15).

Vorzugsweise weist die Auftragseinrichtung einen Düsenbalken auf, der über Linerarführungen in wenigstens zwei Achsen präzise und stabil in Bezug auf die Positioniereinrichtung ausgerichtet werden kann (Ansprüche 5 oder 16).

Der Antrieb der Linearführungen erfolgt in vorteilhafter Weise elektrisch, so wird ein schnelles und präzises Bewegen ermöglicht (Anspruch 17).

Der Düsenbalken kann mit jeweils einer Düse pro zu versiegelndem Hohlraum versehen sein, dies ermöglicht eine kurze Bearbeitungszeit je Baugruppe (Anspruch 18).

Zusätzliche Flexibilität läßt sich dadurch erreichen, dass die Positionen der Sprühdüsen am Düsenbalken in wenigstens zwei Achsen variabel sind; unterschiedliche Bauteilgeometrien lassen sich so zeitsparend behandeln (Ansprüche 6 oder 19).

Der Antrieb der Sprühdüsen erfolgt in vorteilhafter Weise elektrisch, dadurch wird ein schnelles und präzises Bewegen ermöglicht (Ansprüche 7 oder 20).

Die einzelnen Sprühdüsen werden in vorteilhafter Weise jeweils von einem separaten Ventil zur Konservierungsmitteldosierung angesteuert, dadurch wird eine exakte Mengenregelung gewährleistet. (Ansprüche 8 oder 21).

Im Folgenden wird die Erfindung anhand eines in der Zeichnung dargestellten bevorzugten Ausführungsbeispieles näher erläutert. Es zeigt:
- Fig. 1: in schematischer Schnittansicht ein bevorzugtes Ausführungsbeispiel der Erfindung.

Die mit Roll- oder Sektionaltor (2) und Belüftungseinrichtung (3) ausgestattete Kabine (4) umschließt den Arbeitsraum vollständig. Zu Beginn eines Arbeitszyklus wird das zu konservierende Werkstück (5) in die (in einer Übergabeposition verweilende) Bauteilaufnahme (6) mit Zentriervorrichtung eingelegt und anschließend durch eine nicht dargestellte Klemmvorrichtung fixiert. Danach wird das Roll-oder Sektionaltor (2) geschlossen und verriegelt. Eine nicht dargestellte Sicherungseinrichtung erkennt das Schließen und verhindert ein Öffnen des Tores (2) während des Konservierungsprozesses. Die Bauteilaufnahme (6) ist über eine elektrisch angetriebene Linearführung (7) in mindestens zwei Achsen beweglich und sorgt dafür, dass das Werkstück (5) nun stabil und präzise von der Übergabeposition in die Arbeitsposition verfahren wird. Im nächsten Arbeitsschritt wird das Werkstück (5) klassifiziert: Die selbständige Baugruppenerkennung mittels berührungsloser mehrdimensionaler Vermessung erfolgt vorteilhafterweise über drei unabhängig voneinander positionierte, zueinander orthogonal angeordnete Lasersensoren (8). Diese Sensoren liefern ihre Signale an die Steuerungseinrichtung (9), die vorteilhafterweise als Industrie-PC ausgeführt ist und sämtliche zugeordnete Sensoren, Akttoren und Einrichtungen kontrolliert. Die Belüftungseinrichtung (3) wird nun in Betrieb genommen um den Arbeitsraum mit Frischluft zu versorgen.

Der gefederte Düsenbalken (10), vorerst in einer Ruheposition, ist über eine elektrisch betätigte Linearführung (11) in zwei Richtungen beweglich ausgeführt und wird so präzise in Bezug auf das Werkstück (5) ausgerichtet. Am Düsenbalken(10) befinden sich wiederum die Sprühdüsen (12) mit Halterung. Diese können ebenso über Linearführungen in zwei Richtungen bewegt werden um an das zu konservierende Werkstück (5) angepasst zu werden. Somit wird eine höhere Flexibilität der Vorrichtung erreicht.

Der Düsenbalken (10) wird in die Applikationsposition verfahren, d.h. die Sprühdüsen (12) werden in die jeweils zugeordneten Hohlräume im Werkstück (5) eingeführt.

Die Sprühdüsen (12) werden über eine Verrohrung (13) und Hochdruckschläuche (14) mit Konservierungsmittel versorgt, wobei jede einzelne Sprühdüse über ein separates Magnetventil (15) angesteuert wird. Die Dosierung des Konservierungsmittels erfolgt volumetrisch.

Anschließend verfährt der Düsenbalken (10) wieder in die Ruheposition, die Bauteilaufnahme (6) transportiert das Werkstück (5) in die Übergabeposition. Nach ausreichendem Luftaustausch wird die Belüftungseinrichtung (3) deaktiviert. Das Roll- oder Sektionaltor (2) kann nun entriegelt und geöffnet werden, das Werkstück (5) ist nach Lösen der Klemmvorrichtung zur Entnahme bereit.

## Patentansprüche

1. Verfahren zum Einbringen eines Konservierungsmittels in die Hohlräume eines Werkstückes mit einer an eine Steuerungseinrichtung gekoppelten Erkennungseinrichtung zur selbsttätigen Erkennung des zu bearbeitenden Baugruppentyps des Werkstückes, und mit einer Positioniereinrichtung zum Ausrichten des Werkstückes in Bezug auf eine Auftragsvorrichtung, **dadurch gekennzeichnet, dass** eine Erkennung eines zu bearbeitenden Werkstückes durch eine berührungsfreie mehrdimensionale Vermessung erfolgt, und das Ergebnis dieser Vermessung an eine Steuerungseinrichtung als Grundlage für die Steuerung einer Positioniereinrichtung und die Steuerung einer Auftragsvorrichtung und des Konservierungsprozesses übergeben wird.

2. Verfahren nach Anspruch 1, **dadurch gekennzeichnet, dass** die berührungsfreie mehrdimensionale Vermessung durch wenigstens zwei voneinander unabhängige Sensoren erfolgt.

3. Verfahren nach Anspruch 1 oder 2, **dadurch gekennzeichnet, dass** durch eine Sicherungseinrichtung ein Betreten des Arbeitsbereiches während des Konservierungsprozesses verhindert wird.

4. Verfahren nach einem der vorhergehenden Ansprüche, **dadurch gekennzeichnet, dass** der Positioniereinrichtung eine in wenigstens zwei Achsen beweglich geführte Bauteilaufnahme zugeordnet ist, die mit einer Zentriervorrichtung zur exakten Bauteilzentrierung versehen ist.

5. Verfahren nach einem der vorhergehenden Ansprüche, **dadurch gekennzeichnet, dass** die Auftragsvorrichtung einen Düsenbalken umfasst, der in wenigstens zwei Achsen beweglich geführt ist.

6. Verfahren nach Anspruch 5, **gekennzeichnet dadurch, dass** dem Düsenbalken mehrere Sprühdüsen zugeordnet sind, deren Positionen am Düsenbalken in wenigstens zwei Achsen variabel sind.

7. Verfahren nach Anspruch 5 oder 6, **dadurch gekennzeichnet, dass** die Positionierung der Sprühdüsen mittels eines elektrischen Antriebs erfolgt.

8. Verfahren nach Anspruch 5, 6 oder 7, **dadurch gekennzeichnet, dass** jede einzelne Sprühdüse über ein ihr zugeordnetes Ventil gesteuert wird.

9. Vorrichtung zum Einbringen eines Konservierungsmittels in die Hohlräume eines Werkstückes mit einer an eine Steuerungseinrichtung gekoppelten Erkennungseinrichtung zur selbsttätigen Erkennung des zu bearbeitenden Baugruppentyps des Werkstückes, und mit einer Positioniereinrichtung zum Ausrichten des Werkstückes in Bezug auf eine Auftragsvorrichtung, **dadurch gekennzeichnet, dass** die Erkennung des zu bearbeitenden Werkstückes durch eine berührungsfreie mehrdimensionale Vermessung erfolgt, und das Ergebnis dieser Vermessung an die Steuerungseinrichtung als Grundlage für die Steuerung der Positioniereinrichtung und die Steuerung der Auftragsvorrichtung und des Konservierungsprozesses übergeben wird.

10. Vorrichtung nach Anspruch 9, **dadurch gekennzeichnet, dass** die berührungsfreie mehrdimensionale Vermessung durch wenigstens zwei voneinander unabhängige, zueinander orthogonal angeordnete Sensoren erfolgt.

11. Vorrichtung nach Anspruch 9 oder 10, **dadurch gekennzeichnet, dass** als Sensoren optoelektronische Sensoren vorgesehen sind.

12. Vorrichtung nach einem der vorhergehenden Ansprüche, **dadurch gekennzeichnet, dass** eine den Arbeitsraum wenigstens zeitweise allseitig umschließende Kabine vorgesehen ist, die zumindest für die Zeitdauer des Konservierungsprozesses allseitig geschlossen ist, wobei die die Vorrichtung wenigstens zeitweise allseitig umschließende Kabine mit einem Tor und einer Belüftungseinrichtung versehen ist.

13. Vorrichtung nach Anspruch 12, **dadurch gekennzeichnet, dass** das Tor vorzugsweise als Roll- oder Sektionaltor ausgebildet ist.

14. Vorrichtung nach Anspruch 12 oder 13, **dadurch gekennzeichnet, dass** dem Tor eine Sicherungseinrichtung zugeordnet ist, die ein Betreten der Kabine während des Konservierungsprozesses verhindert.

15. Vorrichtung nach einem der vorhergehenden Ansprüche, **dadurch gekennzeichnet, dass** die Positioniereinrichtung eine Bauteilaufnahme aufweist, die in wenigstens zwei Achsen beweglich geführt ist, und die mit einer Zentriervorrichtung zur exakten Bauteilzentrierung versehen ist.

16. Vorrichtung nach einem der vorhergehenden Ansprüche, **dadurch gekennzeichnet, dass** die Auftragsvorrichtung einen Düsenbalken umfasst, der in wenigstens zwei Achsen beweglich geführt ist.

17. Vorrichtung nach Anspruch 15 oder 16, **dadurch gekennzeichnet, dass** der Positioniereinrichtung oder der Auftragsvorrichtung wenigstens eine Linearführung zugeordnet ist, die über einen elektrischen Führungsantrieb verfügt.

18. Vorrichtung nach Anspruch 15, 16 oder 17, **dadurch gekennzeichnet, dass** der Düsenbalken mit jeweils einer Sprühdüse für jeden zu versiegelnden Hohlraum versehen ist.

19. Vorrichtung nach einem der vorhergehenden Ansprüche, **gekennzeichnet dadurch, dass** die Positionen der einzelnen Sprühdüsen am Düsenbalken in wenigstens zwei Achsen variabel sind.

20. Vorrichtung nach einem der vorhergehenden Ansprüche, **dadurch gekennzeichnet, dass** die Positionierung der Sprühdüsen mittels eines elektrischen Sprühdüsenantriebs erfolgt.

21. Vorrichtung nach Anspruch 18, 19 oder 20, **dadurch gekennzeichnet, dass** jede einzelne Sprühdüse über ein ihr zugeordnetes Ventil gesteuert wird.
